# EUROPÄISCHE PATENTANMELDUNG

(11) **EP 0 414 660 A1**
(43) Veröffentlichungstag der Anmeldung: **27.02.1991**
(21) Anmeldenummer: 90890245.5
(22) Anmeldetag: 17.08.1990
(51) Int. Cl.: E02F 3/30, E02F 3/36, E02F 3/96, E02F 9/14

(54) **Löffelbagger**

(30) Priorität: 22.08.1989 AT 1981/89
(71) Anmelder: Fuchsmeier, Hermann, A-4074 Stroheim (AT); Just, Hans-Peter, Dr., A-4070 Eferding (AT); Fuchsmeier, Friedrich, A-4074 Stroheim (AT)
(72) Erfinder: Fuchsmeier, Hermann, A-4074 Stroheim (AT); Just, Hans-Peter, Dr., A-4070 Eferding (AT); Fuchsmeier, Friedrich, A-4074 Stroheim (AT)
(74) Vertreter: Hübscher, Heiner, Dipl.-Ing.

(57) **Zusammenfassung**

Ein Löffelbagger weist einen schwenkbar abgestützten Löffelstiel (2), der mit einer Werkzeugaufnahme (5) zum Ansatz und einem Stelltrieb (7) zum Betätigen eines Werkzeuges (6) ausgerüstet ist, auf. Der Löffelstiel (2) setzt sich aus einem Abstützteil (2a) und einem Aufnahmeteil (2b) zusammen, wobei der Aufnahmeteil (2b) am Abstützteil (2a) um die Löffelstiellängsachse dreh- und antreibbar gelagert ist.

Um eine einfache und doch stabile Konstruktion des Löffelstiels (2) zu erreichen, bilden zur Lagerung des Aufnahmeteils (2b) einerseits der Abstützteil (2a) ein vorragendes rohrförmiges Lagerende (8a) und anderseits der Aufnahmeteil (2b) ein vorragendes wellenförmiges Lagerende (8b), welche Lagerenden (8a, 8b) unter Einsatz von mit Abstand voneinander angeordneten Drehlagern (8) ineinandergreifen.

## Beschreibung

Die Erfindung bezieht sich auf einen Löffelbagger mit einem an einem Ausleger angelenkten, eine Werkzeugaufnahme zum Ansatz und einen Stelltrieb zum Betätigen eines Werkzeuges, insbesondere Löffels aufweisenden Löffelstiel, der sich Saus einem Abstützteil und einem Aufnahmeteil zusammensetzt, wobei der Abstützteil um eine Horizontalachse schwenkbar am Ausleger abgestützt und der die Werkzeugaufnahme und den Stelltrieb tragende Aufnahmeteil um die Löffelstiellängsachse dreh- und antreibbar am Abstützteil gelagert ist.

Löffelbagger sind Geräte zum Durchführen unterschiedlichster Grabungs- und Erdarbeiten und sie werden als Anbaugeräte für Traktoren od. dgl. Fahrzeuge und genauso auch als eigenständige Arbeitsmaschinen, wie Rad- oder Kettenbagger, hergestellt. Das Arbeitswerkzeug, meist ein Löffel, sitzt um eine Horizontalachse schwenkbar am Löffelstiel, der seinerseits ebenfalls um eine Horizontalachse schwenkbar an einem Ausleger abgestützt wird. Der Ausleger, der nochmals um eine Horizontalachse schwenkbar gelagert sein kann, ist außerdem mittels des Fahrgestells oder mittels eines eigenen Schwenkturmes zusätzlich um eine Vertikalachse verdrehbar, so daß sich ein entsprechender Arbeitsbereich für das Werkzeug ergibt. Allerdings ist durch die Schwenkbarkeit von Werkzeug, Löffelstiel und Ausleger um Horizontalachsen ein Arbeiten des Werkzeuges nur in der durch Löffelstiel und Ausleger bestimmten Vertikalebene möglich, was die Einsatzfähigkeit beschränkt. Zwar gibt es auch schon Löffelstiele, die an einem Schwenkkopf des Auslegers mit vertikaler Schwenkachse angelenkt sind, so daß sich Ausleger und Löffelstiel gegeneinander um diese Vertikalachse knicken lassen, doch ist auch hier durch die horizontale Schwenkachse des Werkzeuges und des Löffelstiels eine in einer vertikalen Ebene ausgerichtete Arbeitsweise des Werkzeuges vorgegeben.

Gemäß der SU-PS 1 302 000 oder auch der DE-OS 31 40 686 wurde nun auch schon vorgeschlagen, den Löffelstiel aus einem am Ausleger schwenkbar abgestützten Abstützteil und einem am Abstützteil um die Löffelstiellängsachse drehbar gelagerten, das Werkzeug aufnehmenden Aufnahmeteil zusammenzusetzen, was die gewünschte Erweiterung der Beweglichkeit des Werkzeuges mit sich bringt. Bisher bestehen die Abstützteile des Löffelstiels jedoch aus einem im wesentlichen ringförmigen Kopfstück, das eine einzige Lagerstelle für die Lagerung des Aufnahmeteils bildet. Durch diese einzige Lagerstelle ist der Löffelstiel zur Aufnahme größerer Querkräfte und Biegebelastungen nicht geeignet und es ist eine aufwendige, schwere Lagerkonstruktion erforderlich, die wegen ihres Platzbedarfes die Einsatzmöglichkeiten des Löffels wieder beeinträchtigt.

Der Erfindung liegt daher die Aufgabe zugrunde, diese Mängel zu beseitigen und einen Löffelbagger der eingangs geschilderten Art zu schaffen, der sich bei besonders einfacher und stabiler Löffelstielkonstruktion durch seinen großen Anwendungsbereich und seine geschickte Werkzeughandhabung auszeichnet.

Die Erfindung löst diese Aufgabe dadurch, daß zur Lagerung des Aufnahmeteils am Abstützteil einerseits der Abstützteil ein in Richtung der Löffelstiellängsachse vorragendes rohrförmiges Lagerende und anderseits der Aufnahmeteil ein in Richtung der Löffelstiellängsachse vorragendes wellenförmiges Lagerende bilden, welche Lagerenden unter Einsatz wenigstens zweier mit Abstand voneinander angeordneter Drehlager ineinandergreifen. Dadurch läßt sich das Arbeitswerkzeug nicht nur um seine horizontale Achse verschwenken, sondern auch beliebig um die Stiellängsachse verdrehen, so daß sich zusammen mit den Schwenkbewegungen des Löffelstiels und des Auslegers eine wesentliche Erweiterung des Einsatzbereiches und des Anwendungsgebietes ergibt. Vor allem das genaue Ausbaggern von Kanten und Ecken bei Baugruben u. dgl. oder das Ausleeren von Schüttgut werden erleichtert und sind auch sehr gezielt durchführbar, die Zugänglichkeit zu ungünstig gelegenen Arbeitsstellen wird beträchtlich verbessert und der Löffelstiel eignet sich auch besonders gut zur Aufnahme verschiedenster Arbeitswerkzeuge, nicht nur eines Löffels, da eben diese Werkzeuge auch versetzt oder quer zur Fahrzeugspur, nicht nur nach unten, sondern sogar seitlich, horizontal oder aufwärts anwendbar sind und praktisch volle Freiheit für die Wahl der Arbeitsrichtung besteht. Dabei ist durch das Einsetzen von mit gegenseitigem Abstand angeordneten Drehlagern zur Halterung des Löffelstiel-Aufnahmeteils eine auch auf Biegung hochbelastbare Konstruktion gegeben, die außerdem in ihrer Durchmesserdimension im Rahmen üblicher, undrehbarer Löffelstiele bleibt. Die Drehlager können wegen der anordnungsbedingt günstigen Kraftverhältnisse einfache Lager jeder geeigneten Bauweise sein, und es entsteht ein aufwandsarmer, leicht und geschickt zu handhabender Löffelstiel, der jederzeit auch nachträglich montiert werden kann.

Weist erfindungsgemäß das wellenförmige Lagerende des Aufnahmeteils einen Zahnkranz auf, mit dem ein über einen am rohrförmigen Lagerende des Abstützteiles angeordneten Hydromotor antreibbares Ritzel kämmt, kommt es zu einem aufwandsarmen Antrieb für die Drehbewegung des Aufnahme teils, wobei die ohnehin vorhandene Hydraulikanlage mitverwendbar ist. Die zum Aufnahmeteil führenden Leitungen werden in üblicher Weise über Drehdurchführungen od. dgl. zwischen Abstütz- und Aufnahmeteil verlegt, so daß die Relativverdrehung dieser beiden Teile ohne Schwierigkeiten ausgeglichen werden kann.

In der Zeichnung ist der Erfindungsgegenstand an Hand einer schematischen, teilgeschnittenen Seitenansicht eines erfindungsgemäßen Löffelstiels näher veranschaulicht.

Am nur angedeuteten Ausleger 1 eines nicht weiter dargestellten Löffelbaggers ist ein Löffelstiel 2 um eine Horizontalachse 3 schwenkbar abgestützt und mittels eines Hydrauliktriebes 4 um diese Achse 3 verschwenkbar. Der Löffelstiel 2 weist an seinem freien Ende eine Werkzeugaufnahme zum Ansatz eines Werkzeuges 6, beispielsweise eines Löffels, auf, welches Werkzeug um eine Horizontalachse 5a schwenkbar angelenkt ist und über Betätigungshebel 5b durch einen Stelltrieb, insbesondere einen Hydraulikzylinder 7 betätigt werden kann.

Der Löffelstiel 2 setzt sich aus einem am Ausleger 1 angesetzten Abstützteil 2a und einem die Werkzeugaufnahme 5 tragendenen Aufnahmeteil 2b zusammen, wobei zur Lagerung des Aufnahmeteils 2b am Abstützteil 2a einerseits der Abstützteil 2a ein vorragendes rohrförmiges Lagerende 8a und anderseits der Aufnahmeteil 2b ein vorragendes wellenförmiges Lagerende 8b bilden, welche Lagerenden 8a, 8b unter Einsatz von mit Abstand voneinander angeordneten Drehlagern 8 ineinandergreifen. Der Aufnahmeteil 2b ist außerdem über einen Hydromotor 9 und ein Getriebe 10 antreibbar, das aus einem vom am Lagerende 8a des Abstützteils 2a vorgesehenen Hydromotor 9 getriebenen Ritzel 10a und einem mit diesem kämmenden, zwischen den Drehlagern 8 am Lagerende 8b des Aufnahmeteils 2b sitzenden Zahnkranz 10b besteht. Durch diese Verdrehbarkeit des Werkzeuges 6 ergibt sich zusammen mit den üblichen Schwenk- und Fahrbewegungen des Baggers eine wesentliche Erweiterung der Einsatzmöglichkeiten des Werkzeuges, das praktisch frei nach allen Seiten hin ausgerichtet werden kann. Dabei bleibt der Mehraufwand für den erfindungsgemäßen Löffelstiel gering, welcher sich durch seine Stabilität und seine schmale Bauweise auszeichnende Löffelstiel jederzeit nachrüstbar und statt eines herkömmlichen Stieles an allen Baggern montierbar ist.

## Patentansprüche

1. Löffelbagger mit einem an einem Ausleger (1) angelenkten, eine Werkzeugaufnahme (5) zum Ansatz und einen Stelltrieb (7) zum Betätigen eines Werkzeuges (6), insbesondere Löffels, aufweisenden Löffelstiel (2), der sich aus einem Abstützteil (2a) und einem Aufnahmeteil (2b) zusammensetzt, wobei der Abstützteil (2a) um eine Horizontalachse (3) schwenkbar am Ausleger (1) abgestützt und der die Werkzeugaufnahme (5) und den Stelltrieb (7) tragende Aufnahmeteile (2b) um die Löffelstiellängsachse dreh- und antriebbar am Abstützteil (2a) gelagert ist, dadurch gekennzeichnet, daß zur Lagerung des Aufnahmeteils (2b) am Abstützteil (2a) einerseits der Abstützteil (2a) ein in Richtung der Löffelstiellängsachse vorragendes rohrförmiges Lagerende (8a) und anderseits der Aufnahmeteil (2b) ein in Richtung der Löffelstiellängsachse vorragendes wellenförmiges Lagerende (8b) bilden, welche Lagerenden (8a, 8b) unter Einsatz wenigstens zweier mit Abstand voneinander angeordneter Drehlager (8) ineinandergreifen.

2. Löffelbagger nach Anspruch 1, dadurch gekennzeichnet, daß das wellenförmige Lagerende (8b) des Aufnahmeteils (2b) einen Zahnkranz (10b) aufweist, mit dem ein über einen am rohrförmigen Lagerende (8a) des Abstützteils (2a) angeordneten Hydromotor (9) antreibbares Ritzel (10a) kämmt.
